# FASCICULE DE BREVET EUROPEEN

(11) **EP 2 434 927 B1**
(45) Date de publication et mention de la délivrance du brevet: **17.08.2016**
(21) Numéro de dépôt: 09784394.0
(22) Date de dépôt: 27.05.2009
(51) Int. Cl.: A47C 7/02

(54) **MÉCANISME DE GLISSEMENT HORIZONTAL DE L'ASSISE D'UN SIÈGE**
MECHANISMUS ZUM HORIZONTALEN SCHIEBEN DES SITZTEILS EINES SITZES
MECHANISM FOR HORIZONTALLY SLIDING THE SEAT PORTION OF A SEAT

(43) Date de publication de la demande: 04.04.2012
(73) Titulaire: Steelcase Inc., Grand Rapids, Michigan 49501-1967 (US)
(72) Inventeur: GIRARDIN, Etienne, F-57930 Hellering Les Fenetrange (FR); KROMMENACKER, Jean Antoine, F-57565 Niderviller (FR)
(74) Mandataire: Littolff, Denis
(86) Numéro de dépôt international: PCT/FR2009/050987
(87) Numéro de publication internationale: WO 2010/136659

(56) Documents cités:
- WO-A1-2008/140752
- JP-A- 2004 135 766
- US-A1- 2002 190 558
- US-A1- 2004 070 249

## Description

La présente invention concerne un mécanisme de glissement d'allure horizontale de l'assise d'un siège par rapport à une plaque formant support de l'assise en partie supérieure des pieds du siège, mécanisme, qui améliore notablement le confort d'utilisation du siège en permettant un mouvement relatif de l'assise par rapport au reste du siège notamment lorsque l'utilisateur bascule son buste vers l'arrière, pour appuyer son dos au dossier.

Une telle position permet de relâcher la tension du dos et est couramment utilisée pour reposer la colonne vertébrale et le haut du dos, considéré comme le réceptacle des tensions du corps. En l'absence de glissement de l'assise, pour adopter la même position, l'utilisateur doit déplacer son corps pour l'amener vers l'avant du siège, ce qui l'oblige soit à se relever légèrement, soit à « glisser » au contact de l'assise, ce qui implique des frottements notamment lorsqu'elle est revêtue d'un matelassage, et en maintient le dos en tension.

Classiquement, le mécanisme de l'invention comporte des moyens de guidage du coulissement de l'assise par rapport à la plaque support, ainsi que des moyens de rappel de l'assise dans une position stable de repos lorsqu'elle subit un coulissement. Ces derniers permettent d'abord une « réinitialisation » automatique et nécessaire de la position de l'assise sur le siège en l'absence d'efforts pour la déplacer, mais ils confèrent de surcroît au déplacement de l'assise une forme de confort puisque l'utilisateur doit vaincre l'effort de rappel et que le déplacement lui apparaît assisté, fluide et non heurté.

Le document WO 2008/140752 divulgue un mécanisme de glissement tel que celui de la présente invention, guidant le coulissement de l'assise sur une plaque support et l'assistant au moyen d'un organe de rappel classique de type ressort de traction constituant les moyens de rappel.

D'une manière innovante, selon l'invention, lesdits moyens de rappel sont constitués d'une pièce élastique en matériau synthétique. La caractéristique mécanique de rappel d'un tel matériau est favorable en ce qu'elle conduit à un comportement beaucoup plus confortable pour l'utilisateur que s'il s'agissait de celle d'un ressort de traction classique métallique à boudin. L'emploi d'une telle matière a de plus une incidence économique non négligeable puisque la fabrication d'un ressort en caoutchouc synthétique est moins onéreuse que celle d'un ressort classique en métal.

Selon une configuration possible de l'invention, la pièce synthétique élastique est logée dans un évidement de la plaque support comportant deux parois transversales perpendiculaires au déplacement de l'assise, formant butées axiales pour des organes dépassant de l'assise, l'une des extrémités axiales de la pièce élastique étant entraînée par l'assise en direction de la paroi de l'évidement proximale du bord avant de l'assise, l'autre extrémité étant fixée à la paroi distale dudit bord.

Le contrôle du glissement implique en l'occurrence qu'il s'effectue non seulement, comme mentionné, à l'encontre de moyens de rappel procurant une tension variable dépendant de l'amplitude du glissement, mais aussi que ce dernier s'effectue selon une course limitée. L'évidement présente donc une longueur suffisante pour permettre à l'extrémité entraînée par l'assise d'avoir un débattement axial de longueur prédéterminée considérée comme confortable, au delà de laquelle la position du corps n'est plus aussi reposante pour le dos.

L'extrémité de la pièce synthétique élastique fixée à la paroi distale du bord couvre de préférence une surface de cette paroi prévue pour entrer en contact avec une patte flexible dépassant de l'assise et qui présente une surface frontale de même forme, afin d'une part de rendre la butée arrière inaudible et de lui conférer d'autre part un effet tampon améliorant la sensation de confort pour l'utilisateur.

En fait, plus précisément, ladite extrémité de la pièce synthétique élastique comporte un logement entourant partiellement le volume frontal de la patte flexible dépassant de l'assise, de manière à augmenter encore l'effet tampon et à guider secondairement ladite patte.

L'autre extrémité de la pièce synthétique élastique, celle qui est entraînée vers la paroi de l'évidement proximal du bord avant du siège, comporte un orifice logeant un pion dépassant de l'assise et qui répercute le mouvement de l'assise à la pièce élastique, et plus particulièrement à son extrémité apte à se déplacer selon une longueur de course prédéterminée dans l'évidement de la plaque support. De préférence, l'orifice en question est oblong, pour des raisons qui tiennent essentiellement au montage de l'assise sur la plaque support, comme cela sera explicité plus en détail dans la suite.

La nécessité d'un guidage de l'assise sur la plaque support au cours de son mouvement de glissement a été mentionnée auparavant : l'assise comporte à cet effet, selon une configuration possible, deux semelles longitudinales latérales orientées selon l'axe du coulissement et apte à glisser sur des patins de même orientation fixés à la plaque support et munis d'orifices axiaux dans lesquels coulissent des tétons dépassant des semelles.

En fait, les orifices pratiqués dans les patins peuvent être d'allure rectangulaire, en vue du coulissement de tétons en T de l'assise, une extrémité desdits orifices étant élargie pour permettre l'introduction du téton en T : il s'agit d'une configuration classique de type boutonnière avec une partie de l'orifice dévolue à son insertion alors que l'autre partie, celle qui présente la largeur réduite et la plus grande longueur, est prévue pour le guidage du coulissement proprement dit. En somme, les orifices eux-mêmes présentent une forme en T allongé.

Pour répartir et équilibrer les liaisons mécaniques par rapport à la surface de l'assise, les orifices de chaque patin et les tétons de chaque semelle sont au nombre de deux localisés au voisinage de leurs extrémités axiales, d'où un positionnement desdites liaisons vers les coins de l'assise.

Il est à noter que les semelles, selon une possibilité, peuvent également être fixées à l'assise par des tétons en T orientés perpendiculairement aux tétons de leur face opposée coulissant dans les patins, qui coopèrent avec des orifices rectangulaires à deux largeurs pratiqués dans l'assise.

Par ailleurs, toujours dans une optique de guidage de l'une par rapport à l'autre, la face de l'assise orientée du côté de la plaque support est munie de paires de plots de guidage encadrant une portion plane surélevée de la plaque, dont les parois latérales coulissent dans lesdits plots.

Dans cette hypothèse, l'évidement contenant la pièce de rappel élastique est de préférence placé dans ladite portion plane surélevée, entre une paire de ces plots.

En fait, pour simplifier la fabrication, un orifice rectangulaire est pratiqué dans ladite portion plane surélevée, dans lequel est fixé un bac à volume sensiblement parallélépipédique constituant l'évidement, qui est centré dans ledit orifice et retenu sur ses bords par une collerette périphérique.

Cette collerette périphérique est d'ailleurs découpée au niveau de la paroi transversale de l'évidement à laquelle est fixée la pièce synthétique élastique, afin de permettre le montage de l'assise dont la patte élastique est fléchie pendant que les tétons en T sont insérés dans la partie élargie des orifices des patins, ladite patte étant ensuite glissée au travers de ladite découpe pour son insertion dans l'évidement. En somme, la découpe autant que l'élasticité de la patte dépassant de l'assise n'ont de fonction qu'au cours de l'assemblage.

Plus précisément, la pièce élastique en caoutchouc synthétique est par exemple réalisée en polyéthylène téréphtalate.

Le mécanisme de glissement de l'invention va à présent être décrit plus en détail, en référence aux figures annexées, pour lesquelles :
- la figure 1 est une vue en perspective de dessus du support de l'assise d'un siège selon l'invention ;
- la figure 2 représente une vue en perspective de la face inférieure de l'assise, prévue pour être montée coulissante sur le support de la figure 1;
- la figure 3 montre une vue de dessus du support faisant apparaître les patins de coulissement ;
- la figure 4 représente une semelle destinée à être assemblée à l'assise et à coulisser dans un patin ; et
- la figure 5 illustre, de manière agrandie, la pièce élastique constituant les moyens de rappel dans son évidement.

En référence à la figure 1, le siège de l'invention comporte une coque (1) placée en partie supérieure de pieds (2, 3) et dans laquelle est disposée une plaque support (4) d'une assise (10) telle que représentée en figure 2, qui est montée coulissante sur l'ensemble apparaissant dans la figure 1. Ce coulissement, contrôlé par des moyens de rappel (20), s'effectue par l'intermédiaire de semelles (6, 7) présentant des tétons supérieurs en forme de T (8, 9) permettant la fixation desdites semelles (6, 7) à l'assise (10) via respectivement les orifices (11, 12) pratiqués dans celle-ci.

Le mode de fixation étant perpendiculaire au coulissement, les semelles (6, 7) sont dans un premier temps fixées à l'assise (10) par insertion des tétons (8, 9) dans les parties élargies des orifices (11, 12), puis coulissement latéral vers l'extérieur, dans les parties étroites desdits orifices (11, 12).

Ensuite, les semelles (6, 7) sont reliées aux patins (13, 14) fixés à la plaque support (4), et qui apparaissent en figure 3. Ces patins (13, 14), fixés à la plaque (4) et de même forme que les semelles (6, 7), comportent des orifices (15, 16) d'allure rectangulaire à deux largeurs pour permettre un type de fixation analogue à celui qui est utilisé pour la fixation des semelles (6, 7) à l'assise (10).

La semelle, telle qu'elle apparaît en figure 4, comporte dès lors à cet effet sur sa face opposée d'autres pions (17) en T, toutefois orientés perpendiculairement aux pions (8, 9).

La partie de largeur réduite des orifices (15, 16) présente une longueur permettant le coulissement des tétons (17) selon au moins la course permise pour l'assise (10) (entre 20 et 30 mm) par rapport au support (4). Les butées fixant les bornes de ladite course sont mises en oeuvre au niveau des moyens de rappel (20), comme cela sera explicité plus en détail dans la suite.

Ceux-ci sont constitués d'une pièce synthétique élastique (20), une sorte de ressort en caoutchouc synthétique, disposée dans un évidement (18) intégré à une pièce en forme de bac (19) centré dans un orifice rectangulaire (non apparent) pratiqué dans une portion médiane plane surélevée (5) de la plaque support (4). Le bac (19) repose sur ladite portion plane (5) par une collerette périphérique (21). L'un des bouts (22) de la pièce élastique (20) est fixée à l'une des extrémités de l'évidement (18), alors que l'autre extrémité (23) de ladite pièce (20), mobile et guidée en translation à l'intérieur du bac (19), comporte un orifice (24) permettant son entrainement au moyen d'un pion (25) dépassant de la surface inférieure de l'assise (10) (voir en figure 2).

A proximité dudit pion (25), une patte élastique (26) comporte une extrémité présentant un volume parallélépipédique, à la manière d'un pare-choc, prévu pour s'insérer dans un logement (27) pratiqué à l'extrémité (22) de la pièce élastique (20).

Les détails de la constitution du bac (19) d'une part, et de la pièce élastique (20) d'autre part apparaissent plus clairement en figure 5.

L'extrémité (22) de la pièce (20) qui contient le logement (27) est retenue à l'intérieur du bac par des saillies (28, 28') la bloquant au niveau d'épaulements latéraux pratiqués entre l'extrémité (22) et une patte (29) reliant cette dernière au corps principal (30) de la pièce élastique dotée de l'orifice (24). Ledit corps (30) est guidé en translation à l'intérieur du bac (19) par ses parois latérales et ses parois de fond.

La découpe (31) pratiquée dans la collerette (21) du bac (19) permet à la patte (26) de glisser sur la portion médiane plane (5) lors de l'insertion des tétons (17) des semelles (6, 7) dans les parties élargies des orifices (15, 16) pratiqués dans les patins (13, 14). Dans ce cas, le pion (25) s'insère dans la partie de l'orifice oblong (24) distale de l'extrémité (23). La patte (26) est alors fléchie.

Lorsque les semelles (6, 7) sont coulissées vers les parties de plus petite largeur desdits orifices (15, 16), la patte (26) mise en correspondance avec l'évidement (27) pratiqué dans l'extrémité (22) de la pièce élastique (20) se détend et pénètre dans le volume de l'évidement (18).

Le pion (25) se décale alors vers l'extrémité (23) de l'orifice oblong (24), et l'ensemble est prêt à fonctionner.

Le fonctionnement est alors le suivant : lorsque, sous l'effet d'une action exercée par l'utilisateur du siège, l'assise (10) coulisse par rapport à la plaque support (4), le pion (25) entraîne le corps (30) de la pièce élastique (20) vers l'extrémité (31) de l'évidement (18). En bout de course, la couche de matériau synthétique de la pièce (20) interposée entre le pion (25) et la paroi (31) produit un effet tampon qui supprime le bruit et crée une butée matelassée. L'extrémité de la patte (26) est alors sortie du logement (27).

En sens inverse lorsque, en l'absence de sollicitation sur l'assise (10), la pièce élastique (20) reprend sa forme initiale telle que montrée en figure 5, l'extrémité de la patte flexible (26) réintègre le logement (27) de l'extrémité (22), qui couvre la paroi transversale de l'évidement (18). Le même effet tampon, générée à nouveau par une butée matelassée, se produit de ce côté.

Il est à noter que des paires de plots (32, 32' ; 33, 33') dépassant de l'assise (10) encadrent la zone médiane plane surélevée (5) de la plaque support (4), renforçant encore le guidage du coulissement de l'assise (10) par rapport à ladite plaque (4), en partie médiane.

Les propriétés mécaniques particulières de la pièce (20) permettent, outre la fonction initiale de rappel et la résistance variable opposée aux sollicitations, d'assurer un confort d'utilisation optimal par la mise en oeuvre des butées tampons aux deux extrémités axiales de la course de coulissement de l'assise (10) par rapport à la plaque support (4).

La description ci-dessus, au moyen de l'exemple illustré, ne doit pas être considérée comme exhaustive de l'invention, qui comporte au contraire des variantes, par exemple dans la forme de la pièce ressort (20) ou dans les modalités du coulissement.

## Revendications

1. Mécanisme de glissement d'allure horizontale de l'assise (10) d'un siège par rapport à une plaque (4) formant support de l'assise (10) en partie supérieure des pieds (2, 3) du siège, comportant des moyens de guidage du coulissement de l'assise (10) par rapport à la plaque support (4) et des moyens de rappel (20) de l'assise (10) dans une position stable de repos lorsqu'elle subit un coulissement, **caractérisé en ce que** lesdits moyens de rappel sont constitués d'une pièce élastique (20) en matériau synthétique.

2. Mécanisme de glissement de l'assise (10) d'un siège par rapport à un support (4) selon la revendication précédente, **caractérisé en ce que** la pièce synthétique élastique (20) est logée dans un évidement (18) de la plaque support (4) comportant deux parois transversales perpendiculaires au déplacement de l'assise (10) formant butées axiales pour des organes (25, 26) dépassant de l'assise (10), l'une des extrémités axiales (23) de la pièce élastique (20) étant entraînée par l'assise (10) en direction de la paroi (31) de l'évidement (18) proximal du bord avant de l'assise (10), l'autre extrémité (22) étant fixée à la paroi distale dudit bord.

3. Mécanisme de glissement de l'assise (10) d'un siège par rapport à un support (4) selon la revendication précédente, **caractérisé en ce que** l'extrémité (22) de la pièce synthétique élastique (20) fixée à la paroi distale du bord couvre une surface de cette paroi prévue pour entrer en contact avec une patte (26) flexible dépassant de l'assise (10) présentant une surface frontale de même forme.

4. Mécanisme de glissement de l'assise (10) d'un siège par rapport à un support (4) selon la revendication précédente, **caractérisé en ce que** l'extrémité (22) de la pièce (20) synthétique élastique fixée à la paroi distale du bord comporte un évidement (27) entourant partiellement le volume frontal de la patte (26) dépassant de l'assise (10).

5. Mécanisme de glissement de l'assise (10) d'un siège par rapport à un support (4) selon l'une des revendications 2 à 4, **caractérisé en ce que** l'extrémité (23) de la pièce (20) synthétique élastique entraînée vers la paroi (31) proximale de l'évidement (18) comporte un orifice (24) logeant un pion (25) dépassant de l'assise (10).

6. Mécanisme de glissement de l'assise (10) d'un siège par rapport à un support (4) selon la revendication précédente, **caractérisé en ce que** l'orifice (24) est oblong.

7. Mécanisme de glissement de l'assise (10) d'un siège par rapport à un support (4) selon l'une quelconque des revendications précédentes, **caractérisé en ce que** l'assise (10) comporte deux semelles (6, 7) longitudinales latérales orientées selon l'axe du coulissement et apte à glisser sur des patins (13, 14) de même orientation fixés à la plaque support (4) et munis d'orifices (15, 16) axiaux dans lesquels coulissent des tétons (17) dépassant des semelles (6, 7).

8. Mécanisme de glissement de l'assise (10) d'un siège par rapport à un support (4) selon la revendication précédente, **caractérisé en ce que** les orifices (15, 16) pratiqués dans les patins (13, 14) sont d'allure rectangulaire en vue du coulissement de tétons (17) en T de l'assise (10), une extrémité desdits orifices (15, 16) étant élargie pour permettre l'introduction du téton (17) en T.

9. Mécanisme de glissement de l'assise (10) d'un siège par rapport à un support (4) selon l'une des revendications 7 et 8, **caractérisé en ce que** les orifices (15, 16) de chaque patin (13, 14) et les tétons (17) de chaque semelle (6, 7) sont au nombre de deux localisés au voisinage de leurs extrémités axiales.

10. Mécanisme de glissement de l'assise (10) d'un siège par rapport à un support (4) selon l'une des revendications 8 et 9, **caractérisé en ce que** les semelles (6, 7) sont fixées à l'assise (10) par des tétons (8, 9) en T orientés perpendiculairement aux tétons (17) de leur face opposée coulissant dans les patins (13, 14), et coopérant avec des orifices (11, 12) rectangulaires à deux largeurs pratiqués dans l'assise (10).

11. Mécanisme de glissement de l'assise (10) d'un siège par rapport à un support (4) selon l'une quelconque des revendications précédentes, **caractérisé en ce que** la face de l'assise (10) orientée du côté de la plaque support (4) est munie de paires de plots (32, 32' ; 33, 33') de guidage encadrant une portion plane surélevée (5) de la plaque (4), dont les parois latérales coulissent dans lesdits plots (32, 32' ; 33, 33').

12. Mécanisme de glissement de l'assise (10) d'un siège par rapport à un support (4) selon la revendication précédente, **caractérisé en ce que** l'évidement (18) contenant la pièce (20) synthétique élastique est placé dans ladite portion plane surélevée (5), entre une paire de plots (32, 32' ; 33, 33').

13. Mécanisme de glissement de l'assise (10) d'un siège par rapport à un support (4) selon la revendication précédente, **caractérisé en ce qu'**un orifice rectangulaire est pratiqué dans ladite portion plane surélevée (5), dans lequel est fixé un bac (19) à volume rectangulaire constituant l'évidement (18), centré dans ledit orifice et retenu sur ses bords par une collerette (21) périphérique.

14. Mécanisme de glissement de l'assise (10) d'un siège par rapport à un support (4) selon la revendication précédente, **caractérisé en ce que** la collerette (21) périphérique est découpée au niveau de la paroi de l'évidement (18) à laquelle est fixée la pièce (20) synthétique élastique.

15. Mécanisme de glissement de l'assise (10) d'un siège par rapport à un support (4) selon l'une quelconque des revendications précédentes, **caractérisé en ce que** la pièce élastique (20) est en polyéthylène téréphtalate.

## Patentansprüche

1. Mechanismus zum horizontalen Gleiten der Sitzfläche (10) eines Sitzes in Bezug zu einer Platte (4), welche die Sitzfläche (10) stützt, über den Füßen (2, 3) des Sitzes, umfassend Führungsmittel des Gleitens der Sitzfläche (10) in Bezug zu der stützenden Platte (4) und Rückstellmittel (20) der Sitzfläche (10) in eine stabile Ruhestellung, wenn sie einem Gleiten unterzogen wird, **dadurch gekennzeichnet, dass** die Rückstellmittel von einem elastischen Teil (20) aus synthetischem Material gebildet sind.

2. Mechanismus zum Gleiten der Sitzfläche (10) eines Sitzes in Bezug zu einer Stütze (4) nach vorangehendem Anspruch, **dadurch gekennzeichnet, dass** das elastische synthetische Teil (20) in einer Aussparung (18) der stützenden Platte (4) untergebracht ist, umfassend zwei zur Verlagerung der Sitzfläche (10) senkrechte transversale Wände, die axiale Anschläge für Organe (25, 26) bilden, die aus der Sitzfläche (10) hervorragen, wobei eines der axialen Enden (23) des elastischen Teils (20) von der Sitzfläche (10) in Richtung der Wand (31) der proximalen Aussparung (18) des vorderen Rands der Sitzfläche (10) bewegt wird, wobei das andere Ende (22) an der distalen Wand des Randes befestigt ist.

3. Mechanismus zum Gleiten der Sitzfläche (10) eines Sitzes in Bezug zu einer Stütze (4) nach vorangehendem Anspruch, **dadurch gekennzeichnet, dass** das Ende (22) des elastischen synthetischen Teils (20), das an der distalen Wand des Randes befestigt ist, eine Fläche dieser Wand bedeckt, die vorgesehen ist, mit einer flexiblen Lasche (26), die aus der Sitzfläche (10) hervorragt, umfassend eine frontale Fläche derselben Form, in Kontakt zu treten.

4. Mechanismus zum Gleiten der Sitzfläche (10) eines Sitzes in Bezug zu einer Stütze (4) nach vorangehendem Anspruch, **dadurch gekennzeichnet, dass** das Ende (22) des elastischen synthetischen Teils (20), das an der distalen Wand des Randes befestigt ist, eine Aussparung (27) aufweist, die das frontale Volumen der Lasche (26), die aus der Sitzfläche hervorragt (10), teilweise umgibt.

5. Mechanismus zum Gleiten der Sitzfläche (10) eines Sitzes in Bezug zu einer Stütze (4) nach einem der Ansprüche 2 bis 4, **dadurch gekennzeichnet, dass** das Ende (23) des elastischen synthetischen Teils (20), das zur proximalen Wand (31) der Aussparung (18) bewegt wird, eine Öffnung (24) aufweist, die einen Stift (25) aufnimmt, der aus der Sitzfläche hervorragt (10).

6. Mechanismus zum Gleiten der Sitzfläche (10) eines Sitzes in Bezug zu einer Stütze (4) nach vorangehendem Anspruch, **dadurch gekennzeichnet, dass** die Öffnung (24) länglich ist.

7. Mechanismus zum Gleiten der Sitzfläche (10) eines Sitzes in Bezug zu einer Stütze (4) nach einem der vorangehenden Ansprüche, **dadurch gekennzeichnet, dass** die Sitzfläche (10) zwei seitliche längliche Sohlen (6, 7) aufweist, die in der Gleitachse ausgerichtet sind und imstande, auf Kufen (13, 14) derselben Ausrichtung zu gleiten, die an der stützenden Platte (4) befestigt sind und mit axialen Öffnung (15, 16) ausgestattet sind, in denen Zapfen (17) gleiten, die aus den Sohlen (6, 7) hervorragen.

8. Mechanismus zum Gleiten der Sitzfläche (10) eines Sitzes in Bezug zu einer Stütze (4) nach vorangehendem Anspruch, **dadurch gekennzeichnet, dass** die in den Kufen (13, 14) ausgebildeten Öffnungen (15, 16) zwecks Gleitens von T-förmigen Zapfen (17) der Sitzfläche (10) rechteckig sind, wobei ein Ende der Öffnungen (15, 16) erweitert ist, um das Einsetzen des T-förmigen Zapfens (17) zu erlauben.

9. Mechanismus zum Gleiten der Sitzfläche (10) eines Sitzes in Bezug zu einer Stütze (4) nach einem der Ansprüche 7 und 8, **dadurch gekennzeichnet, dass** die Öffnungen (15, 16) jeder Kufe (13, 14) und die Zapfen (17) jeder Sohle (6, 7) zwei sind, lokalisiert in der Nähe ihrer axialen Enden.

10. Mechanismus zum Gleiten der Sitzfläche (10) eines Sitzes in Bezug zu einer Stütze (4) nach einem der Ansprüche 8 und 9, **dadurch gekennzeichnet, dass** die Sohlen (6, 7) an der Sitzfläche (10) anhand T-förmiger Zapfen (8, 9) befestigt sind, die mit ihrer gegenüberliegenden Seite, die in den Kufen (13, 14) gleitet, senkrecht zu den Zapfen (17) ausgerichtet sind, und mit rechteckigen Öffnungen (11, 12) in zwei Breiten, die in die Sitzfläche (10) eingearbeitet sind, zusammenwirken.

11. Mechanismus zum Gleiten der Sitzfläche (10) eines Sitzes in Bezug zu einer Stütze (4) nach einem der vorangehenden Ansprüche, **dadurch gekennzeichnet, dass** die Seite der Sitzfläche (10), die zur stützenden Platte (4) zeigt, mit paarigen Führungskontakten (32, 32'; 33, 33') ausgestattet ist, die einen hervorgehobenen ebenen Abschnitt (5) der Platte (4) einrahmen, dessen seitliche Wände in den Kontakten (32, 32'; 33, 33') gleiten.

12. Mechanismus zum Gleiten der Sitzfläche (10) eines Sitzes in Bezug zu einer Stütze (4) nach vorangehendem Anspruch, **dadurch gekennzeichnet, dass** die Aussparung (18),die das elastische synthetische Teil (20) enthält, im hervorgehobenen ebenen Abschnitt (5) zwischen einem Paar von Kontakten (32, 32'; 33, 33') platziert ist.

13. Mechanismus zum Gleiten der Sitzfläche (10) eines Sitzes in Bezug zu einer Stütze (4) nach vorangehendem Anspruch, **dadurch gekennzeichnet, dass** im hervorgehobenen ebenen Abschnitt (5) eine rechteckige Öffnung eingearbeitet ist, in der eine Wanne (19) mit rechteckigem Volumen befestigt ist, die die Aussparung (18) bildet, die in der Öffnung zentriert ist und auf ihren Rändern von einem Umfangsring (21) zurückgehalten wird.

14. Mechanismus zum Gleiten der Sitzfläche (10) eines Sitzes in Bezug zu einer Stütze (4) nach vorangehendem Anspruch, **dadurch gekennzeichnet, dass** der Umfangsring (21) im Bereich der Wand der Aussparung (18), an der das elastische synthetische Teil (20) befestigt ist, ausgeschnitten ist.

15. Mechanismus zum Gleiten der Sitzfläche (10) eines Sitzes in Bezug zu einer Stütze (4) nach einem der vorangehenden Ansprüche, **dadurch gekennzeichnet, dass** das elastische Teil (20) aus Polyethylenterephtalat ist.

## Claims

1. Sliding mechanism of horizontal aspect for the seat pan (10) of a seat relatively to a plate (4) forming a support of the seat pan (10) in the upper portion of the legs (2, 3) of the seat, including guiding means for the sliding of the seat pan (10) relatively to the supporting plate (4) and means (20) for returning the seat pan (10) to a stable rest position when it undergoes sliding, **characterized in that** said return means consist of an elastic part (20) in a synthetic material.

2. Sliding mechanism for the seat pan (10) of a seat relatively to a support (4) according to the preceding claim, **characterized in that** the elastic synthetic part (20) is housed in a recess (18) of the supporting plate (4) including two transverse walls perpendicular to the displacement of the seat pan (10) forming axial abutments for members (25, 26) jutting out from the seat pan (10), one of the axial ends (23) of the elastic part (20) being driven by the seat pan (10) towards the proximal wall (31) of the recess (18) from the front edge of the seat pan (10), the other end (22) being attached to the distal wall of said edge.

3. Sliding mechanism for the seat pan (10) of a seat relatively to a support (4) according to the preceding claim, **characterized in that** the end (22) of the elastic synthetic part (20) attached to the distal wall covers a surface of this wall provided for coming into contact with a flexible tab (26) jutting out from the seat pan (10) having a front surface of the same shape.

4. Sliding mechanism for the seat pan (10) of a seat relatively to a support (4) according to the preceding claim, **characterized in that** the end (22) of the elastic synthetic part (20) attached to the distal wall includes a recess (27) partly surrounding the front space of the tab (26) jutting out from the seat pan (10).

5. Sliding mechanism for the seat pan (10) of a seat relatively to a support (4) according to any of claims 2 to 4, **characterized in that** the end (23) of the elastic synthetic part (20) driven towards the proximal wall (31) of the recess (18) includes an orifice (24) housing a pin (25) jutting out from the seat pan (10).

6. Sliding mechanism for the seat pan (10) of a seat relatively to a support (4) according to the preceding claim, **characterized in that** the orifice (24) is oblong.

7. Sliding mechanism for the seat pan (10) of a seat relatively to a support (4) according to any of the preceding claims, **characterized in that** the seat pan (10) includes two side longitudinal soles (6, 7) oriented along the sliding axis and capable of sliding on glides (13, 14) of the same orientation attached to the supporting plate (4) and provided with axial orifices (15, 16) in which slide nipples (17) jutting out from the soles (6, 7).

8. Sliding mechanism for the seat pan (10) of a seat relatively to a support (4) according to the preceding claim, **characterized in that** the orifices (15, 16) made in the glides (13, 14) have a rectangular appearance with view to the sliding of T-nipples (17) of the seat pan (10), an end of said orifices (15, 16) being widened for allowing introduction of the T-nipple (17).

9. Sliding mechanism for the seat pan (10) of a seat relatively to a support (4) according to any of claims 7 and 8, **characterized in that** the orifices (15, 16) of each glide (13, 14) and the nipples (17) of each sole (6, 7) are two in number located in the vicinity of their axial ends.

10. Sliding mechanism for the seat pan (10) of a seat relatively to a support (4) according to any of claims 8 and 9, **characterized in that** the soles (6, 7) are attached to the seat pan (10) by T-nipples (8, 9) oriented perpendicularly to the nipples (17) of their opposite face sliding in the glides (13, 14) and cooperating with rectangular orifices (11, 12) having two widths, made in the seat pan (10).

11. Sliding mechanism for the seat pan (10) of a seat relatively to a support (4) according to any of the preceding claims, **characterized in that** the face of the seat pan (10) oriented towards the supporting plate side (4) is provided with pairs of guiding studs (32, 32'; 33, 33') surrounding a raised planar portion (5) of the plate (4), the sidewalls of which slide in said studs (32, 32'; 33, 33').

12. Sliding mechanism for the seat pan (10) of a seat relatively to a support (4) according to the preceding claim, **characterized in that** the recess (18) containing the elastic synthetic part (20) is placed in said planar portion (5) between a pair of studs (32, 32'; 33, 33').

13. Sliding mechanism for the seat pan (10) of a seat relatively to a support (4) according to the preceding claim, **characterized in that** a rectangular orifice is made in said raised planar portion (5), in which is attached a tray (19) having a rectangular volume forming the recess (18), centred in said orifice and retained on its edges by a peripheral flange (21).

14. Sliding mechanism for the seat pan (10) of a seat relatively to a support (4) according to the preceding claim, **characterized in that** the peripheral flange (21) is cut at the wall of the recess (18) to which is attached the elastic synthetic part (20).

15. Sliding mechanism for the seat pan (10) of a seat relatively to a support (4) according to any of the preceding claims, **characterized in that** the elastic part (20) is in polyethylene terephthalate.
